# FASCICULE DE BREVET EUROPEEN

(11) **EP 3 865 647 B1**
(45) Date de publication et mention de la délivrance du brevet: **04.10.2023**
(21) Numéro de dépôt: 21020012.7
(22) Date de dépôt: 13.01.2021
(51) Int. Cl.: E05D 13/00, E05D 15/24, E06B 3/48, E06B 3/70

(54) **ENSEMBLE POUR PORTE SECTIONNELLE AVEC UN BLOC RESSORT**
SEKTIONALTORANLAGE MIT EINEM FEDERBLOCK
ASSEMBLY FOR SECTIONAL DOOR WITH A SPRING UNIT

(30) Priorité: 12.02.2020 BE 202000021
(43) Date de publication de la demande: 18.08.2021
(73) Titulaire: Sieuw, Nathalie, 7912 Saint-Sauveur (BE)
(72) Inventeur: Sieuw, Nathalie, 7912 Saint-Sauveur (BE)
(74) Mandataire: Powis de Tenbossche, Roland

(56) Documents cités:
- DE-U1- 9 310 792
- DE-U1- 20 100 666
- US-A1- 2006 185 800

## Description

La présente invention a pour objet un ensemble pour porte sectionnelle associée à un bloc ressort (1) agissant sur un arbre (2) avec un tambour (3) associé à un câble (4) attaché à au moins une partie de la porte sectionnelle pour assurer une aide au moins partielle au déplacement vertical de la porte sectionnelle par rapport à son châssis.

On connaît des portes sectionnelles associées à des moyens d'équilibrage avec ressort de compensation du poids de la porte. De telles portes sont commercialisées.

Le ressort de compensation est dans des formes de réalisation du type à torsion pour agir sur un arbre sur lequel est/sont monté(s) un ou deux tambours pour l'enroulement d'un câble ou de câbles pour compenser le poids de la porte. Dans ces formes connues, la mise sous tension s'opère sur le site, souvent après le placement de la porte. Cette mise sous tension n'est pas évidente, vu l'accès difficile au ressort à mettre sous tension.

De plus en cas de problème de fabrication dans le dispositif de compensation, l'installateur ne s'en rendra compte qu'après son placement, en particulier lors de sa mise sous tension. En cas de défaut, cette mise sous tension du ressort peut entraîner des accidents.

La mise sous tension du ressort de compensation est également souvent effectuée à l'encontre du poids de la porte, ce qui nécessite alors un effort encore plus important.

En cas de bandage en usine ou sur site d'un ressort, le bandage est réalisé sur base de paramètres déterminés par des formules théoriques. Le bandage effectif ou réellement obtenu diffère du bandage théorique, suite par exemple à une variation de la qualité de l'acier, du diamètre du fil d'acier, etc. La différence entre le bandage effectif et le bandage réel est parfois de plus de 10 à 20%. De plus, en cas de bandage sur site, il arrive que le ressort vienne à casser.

Un autre problème qui se pose à l'installateur lors du montage d'une porte sectionnelle est lié au positionnement des pièces entre elles. Le non positionnement correct lors du montage sur site du parechute par rapport au bloc ressort par rapport à un support de l'arbre préinstallé peut rendre inefficace le dispositif parechute. De même, en cas de non positionnement correct de l'arbre sur son support préinstallé, le positionnement du ou de tambours sur l'arbre peut être compliqué et/ou erroné.

Par le document US2006/185800, on connaît un ensemble pour porte sectionnelle associée à au moins un bloc ressort, ledit ensemble comprenant :
- un arbre avec une extrémité associé à un tambour;
- un élément support en cornière, avec une aile présentant une ouverture pour laisser le passage à l'arbre;
- un roulement entre l'arbre et l'élément support;
- un bloc ressort à torsion;
- un dispositif pare-chute amené dans sa position de blocage par un ressort;
- un moyen de blocage du pare-chute dans une position s'opposant à une rotation de l'arbre par rapport à l'élément support tant que la force du ressort en torsion est inférieure à une force donnée, dès que la force du ressort en torsion est supérieure à cette force donnée, le moyen de blocage s'étendant entre le dispositif pare-chute et l'élément support vient à se casser.

Un tel moyen de blocage agissant sur le pare-chute est dangereux, car en cas de casse non correcte du moyen de blocage, ce dernier peut entraver un bon fonctionnement dedu pare-chute, en maintenant le pare-chute dans une position ne s'opposant à aucune rotation de l'arbre, et ce même en cas de casse du ressort de torsion.

Par le document DE 201 00 666 on connaît une sécurité maintenant en position de blocage entre un élément portant le tambour et une pièce d'appui d'un ressort mobile par rapport à l'arbre.

Par le document DE 93 10 792, on connaît une tige pour maintenir un élément pare-chute en position ouverte.

La présente invention vise à remédier à l'un ou l'autre des problèmes mentionnés ci-avant, tout en n'agissant pas sur le parechute, de manière à le laisser toujours dans une position de travail possible.

L'invention est en particulier un ensemble avec un ressort à torsion pour reprendre ou compenser au moins une partie du poids de la porte, qui peut être mis et maintenu sous tension en usine, et qui peut être monté sur un bâti ou châssis d'une porte avec le ressort sous tension, tout en garantissant le bon fonctionnement du pare-chute si nécessaire. Ceci permet ainsi de contrôler l'effort réel du ressort de l'ensemble en usine, avant de placer l'ensemble, en toute sécurité. Il est également possible de s'assurer en usine du positionnement correct du support d'arbre, de l'arbre, du dispositif parechute et du bloc ressort entre eux (ainsi que du tambour si ce tambour est prémonté en usine) par rapport à la porte sectionnelle à monter sur un site déterminé, de sorte que l'installateur a à sa disposition un ensemble prêt à l'emploi sur le site de montage, avec un positionnement correct du support, de l'arbre, du parechute, et avantageusement du tambour, ce positionnement correct des éléments entre eux est garanti au moyen d'un dispositif de blocage amovible ou mobile. Le moyen de blocage mobile ou amovible sert donc de maintien de la position relative de l'arbre par rapport à l'élément support ou à une pièce attachée ou solidaire de l'élément support. Ceci permet à l'installateur de ne pas se tromper lors du placement de l'ensemble selon l'invention sur le site de montage, placement qui est alors facilité et correct, malgré un encombrement souvent très limité, sans devoir s'occuper de la position du pare-chute. L'installateur évitera ainsi des problèmes de non positionnement correct du tambour, et ainsi des problèmes liés à un enroulement non approprié du câble, ce qui peut conduire à des accidents ou à des détériorations de l'installation ou partie de celle-ci.

De plus, puisque le dispositif de blocage n'agit pas sur le pare-chute, il est possible en usine de vérifier son bon fonctionnement après retrait du moyen de blocage.

Selon l'invention, l'ensemble comprend :
- ledit arbre (2) avec au moins une partie (20) associable audit tambour (3) pour un câble (4), ledit arbre (2) présentant un axe central (A) correspondant à son axe de rotation,
- au moins un élément support (5) comportant une première partie (5A) associable à un profilé du châssis, et une deuxième partie (5B) présentant une ouverture (5C) livrant passage à l'arbre (2);
- une pièce (6) avec un roulement monté sur l'arbre (2), ladite pièce (6) étant reliée à la deuxième partie (5B) de l'élément support (5) pour assurer un positionnement de l'arbre (2) par rapport à l'ouverture (5C) de la deuxième partie (5B) au moins lors de la rotation de l'arbre (2) par rapport à l'élément support (5);
- ledit bloc ressort (1) à torsion avec un ressort (7) mis sous tension par torsion, ledit ressort (7) à torsion s'étendant entre (a) une première extrémité (7A) associée à un premier élément (8) du bloc ressort (1) attaché à l'arbre (2) par un moyen de fixation (9) mobile entre une position de serrage dans laquelle le premier élément (8) est solidaire de l'arbre (2) et une position de non serrage permettant au moins une rotation relative entre ledit premier élément (8) et l'arbre (2), et (b) une deuxième extrémité (7B) opposée à la première (7A), ladite deuxième extrémité (7B) étant associée à un deuxième élément (10) du bloc ressort (1) attaché mobile en rotation par rapport audit support (5),
- un dispositif parechute (11) bloquant ou limitant la rotation de l'arbre (2) par rapport à l'élément support (5) lors d'une réduction de la tension par torsion du ressort (7) à une valeur de tension inférieure à une tension prédéterminée, et
- un moyen mobile ou amovible de blocage (12), qui dans sa position de blocage, est adapté pour s'opposer sensiblement à
   toute rotation relative de l'arbre (2) par rapport à l'élément support (5),
   caractérisé en ce que le moyen mobile ou amovible de blocage est un moyen adapté pour agir dans sa position de blocage, d'une part, sur l'élément support (5) ou une pièce (5D) attachée ou solidaire audit élément support (5), et, d'autre part, sur l'arbre (2), pour s'opposer sensiblement à toute rotation relative de l'arbre (2) par rapport à l'élément support (5), et

   caractérisé en ce que dans lequel l'arbre (2) ou une pièce solidaire de l'arbre (2) présente un creux ou un orifice (14) avec un axe s'étendant dans une direction perpendiculaire à l'axe de rotation (A) de l'arbre (2),
   en ce que l'élément support (5) comprend une pièce (5D) avec une ouverture ou un passage ou une encoche (15) pour coopérer avec le moyen mobile ou amovible de blocage (12), et
   en ce que le moyen mobile ou amovible de blocage (12) comprend au moins une tige (13) mobile par rapport à l'axe (A) de l'arbre (2) dans une direction sensiblement perpendiculaire audit axe (A) et adaptée pour s'étendre dans le creux ou orifice (14) de l'arbre (2) ou de la pièce solidaire de l'arbre (2) et dans l'ouverture ou passage ou encoche (15) de la pièce (5D) attachée à l'élément support (5), dans la position où le moyen amovible de blocage (12) s'oppose sensiblement à toute rotation de l'arbre (2) par rapport à l'élément support (5).

L'ensemble selon l'invention peut être facilement testé en usine, avant d'être installé avec le ressort de torsion dans un état de torsion . Il est ainsi possible de facilement vérifier si après l'étape de bandage du ressort, la tension ou effort du ressort correspond bien à la tension ou l'effort désiré pour une porte sectionnelle donnée, ayant des dimensions particulières. Ce test est particulièrement utile, lorsque l'arbre est associé à deux ressorts de torsion.

Selon des détails avantageux de formes de réalisation, l'ensemble présente l'une ou plusieurs des particularités suivantes:
* la pièce (5D) attachée à l'élément support (5) comprend un manchon définissant un passage central pour l'arbre (2), ledit manchon présentant l'ouverture ou encoche (15) adaptée pour reprendre au moins une partie de la tige (13) du moyen amovible de blocage (12) lorsque cette dernière s'étend dans le creux ou l'orifice (14) de l'arbre (2), dans la position où le moyen amovible de blocage (12) s'oppose sensiblement à toute rotation de l'arbre (2) par rapport à l'élément support (5).
   et/ou
* il comporte un tambour (3) monté sur l'arbre (2).
   et/ou
* dans sa position de blocage, le moyen amovible ou mobile de blocage présente une partie agissant sur l'arbre, en particulier sur un évidement, un creux ou une perforation de l'arbre, pour servir de moyen de maintien de la position relative de l'arbre par rapport à l'élément support.
   et/ou
   - une combinaison de deux ou plus de deux de ces particularités.

L'invention a également pour objet un procédé de bandage par torsion d'un ressort (7) d'un ensemble suivant l'invention, ledit procédé comportant au moins les étapes suivantes:
- on utilise un ensemble selon l'invention avec son bloc ressort (1) non mis sous tension par torsion, et avec le premier élément (8) en position de non serrage par rapport à l'arbre (2),
- on place le moyen amovible de blocage (12) dans sa position de blocage, pour s'opposer sensiblement à toute rotation relative de l'arbre (2) par rapport à l'élément support (5),
- on maintient en position le premier élément (8) du bloc ressort (1) par rapport à une base, de manière à limiter ou éviter sensiblement toute rotation relative du premier élément (8) par rapport à la base,

- on associe au moins une partie ou une extrémité de l'arbre (2) ou une pièce solidaire de l'arbre (2) à un moyen de mise en rotation de l'arbre (2) par rapport audit premier élément (8) maintenu en position par rapport à la base,
- on met en rotation l'arbre (2) par rapport audit premier élément (8) du bloc ressort (1), jusqu'à obtention d'un bandage par torsion du ressort (7) supérieur à ou sensiblement égal à un bandage par torsion déterminé, et
- une fois obtention d'un bandage par torsion supérieur ou sensiblement égal à un bandage par torsion déterminé, on serre le premier élément (8) du bloc ressort (1) sur l'arbre (2) pour amener ledit premier élément (8) dans une position de serrage s'opposant sensiblement à toute rotation dudit premier élément (8) par rapport à l'arbre (2).

Encore un objet de l'invention est un procédé de montage d'une porte sectionnelle utilisant un ensemble suivant l'invention, dans lequel on monte des profilés pour former au moins un châssis et des guides pour galets de panneaux formant la porte sectionnelle,
dans lequel, si l'arbre (2) de l'ensemble n'est pas muni d'un tambour (3), on monte un tambour (3) sur ledit arbre,
dans lequel on monte sur un profilé du châssis l'ensemble avec tambour (3) avec le moyen amovible de blocage (12) en position de blocage,
dans lequel on relie au moins un panneau de la porte sectionnelle à un câble (4) attaché au tambour (3) de l'ensemble, et
dans lequel on retire le moyen amovible de blocage (12), de manière à ce que la tension par torsion du ressort (7) permette une rotation du tambour (3) et un enroulement du câble (4) sur celui-ci, de manière à assurer une aide au moins partielle au déplacement vertical de la porte sectionnelle.

Des particularités et détails de l'invention ressortirront de la description détaillée suivante dans laquelle il est fait référence aux dessins ci-annexés.

Dans ces dessins,
- la figure 1 est une vue d'un ensemble suivant l'invention, avec en option un tambour;
- la figure 2 est une vue en coupe longitudinale de l'ensemble de la figure 1, associé au tambour et son câble;
- la figure 3 est une autre vue longitudinale de l'ensemble de la figure 1, sans le tambour,
- les figures 4 et 5 sont des vues en coupe le long des lignes IV-IV et V-V de la figure 1 ;
- la figure 6 est une vue en coupe de l'ensemble de la figure 2 le long de la ligne VI-VI;
- la figure 7 est vue éclatée d'un parechute montrée à titre d'exemple sur l'ensemble de la figure 1, associé au support 5;
- les figures 8 à 11 sont des vues en perspective montrant le parechute de la figure 7 et le support 5;
- les figures 12 et 13 montrent le mouvement du cône ou pièce 10 du bloc ressort lors de la tension du ressort 7 (figure 12 : position avec une tension du ressort de torsion 7 générant un effort inférieur à l'effort exercé par le ressort de rappel 60; figure 13 : position avec une tension du ressort 7 générant un effort supérieur à l'effort exercé par le ressort de rappel 60);
- les figures 14 et 15 montrent l'activation du parechute (11) en cas de perte de tension du ressort de torsion 7; et
- la figure 16 montre de manière schématique une porte sectionnelle avec un arbre supérieur associé à deux ensembles suivant l'invention.

Les figures 1 à 3 sont des vues d'un ensemble selon l'invention qui peut être associé à un tambour en usine ou sur le site de son utilisation.

L'ensemble est un ensemble convenant pour une porte sectionnelle associée à un bloc ressort (1) agissant sur un arbre (2) avec un tambour (3) associé à un câble (4) attaché à au moins une partie de la porte sectionnelle pour assurer une aide au moins partielle au déplacement vertical de la porte sectionnelle par rapport à son châssis ou bâti (voir figure 16).

Ledit ensemble comprend :
- ledit arbre (2) (qui peut être plein ou creux, avantageusement creux) avec au moins une partie (20) (située au voisinage de son extrémité libre) associable audit tambour (3) pour un câble (4), ledit arbre (2) présentant un axe central (A) correspondant à son axe de rotation,
- au moins un élément support (5) comportant une première partie (5A) associable à un profilé du châssis ou d'un bâti, et une deuxième partie (5B) présentant une ouverture (5C) livrant passage à l'arbre (2);
- une pièce (6) avec un roulement monté sur l'arbre (2), ladite pièce (6) étant reliée à la deuxième partie (5B) de l'élément support (5) pour assurer un positionnement de l'arbre (2) par rapport à l'ouverture (5C) de la deuxième partie (5B) au moins lors de la rotation de l'arbre (2) par rapport à l'élément support (5);
- ledit bloc ressort (1) à torsion avec un ressort (7) mis sous tension par torsion, ledit ressort (7) à torsion s'étendant entre (a) une première extrémité (7A) associée à un premier élément (8) (avec un moyen 8A pour attaché l'extrémité 7A du ressort, par exemple un élément en forme de cône avec un filet de blocage) du bloc ressort (1) attaché à l'arbre (2) par un moyen de fixation (9) mobile entre une position de serrage dans laquelle le premier élément (8) est solidaire de l'arbre (2) et une position de non serrage permettant au moins une rotation relative entre ledit premier élément (8) et l'arbre (2), et (b) une deuxième extrémité (7B) opposée à la première (7A), ladite deuxième extrémité (7B) étant associée à un deuxième élément (10) du bloc ressort (1) attaché audit support (5), le deuxième élément du bloc ressort (10) (avec un cône 10A avec un filet pour fixer l'extrémité 7B) ne s'opposant pas en tant que tel à une rotation de l'arbre (2);
- un dispositif parechute (11) bloquant ou limitant la rotation de l'arbre (2) par rapport à l'élément support (5) lors d'une réduction de la tension par torsion du ressort (7) à une valeur de tension inférieure à une tension prédéterminée, et
- un moyen mobile, avantageusement amovible, de blocage (12), qui dans sa position de blocage, agit au moins, d'une part, sur l'élément support (5) ou une pièce (5D) attachée ou solidaire audit élément support (5), et, d'autre part, sur l'arbre (2), pour s'opposer sensiblement à toute rotation relative de l'arbre (2) par rapport à l'élément support (5).

Le moyen mobile ou amovible de blocage (12) comprend au moins une tige (13) ou pièce de blocage (par exemple une barrette) adaptée pour s'étendre (a) dans une ouverture ou un passage ou un creux (15) de l'élément support (5) ou d'une pièce (5D) attachée ou solidaire audit élément support (5), et (b) dans un creux ou orifice (14) de l'arbre (2) ou d'une pièce solidaire de l'arbre (2).

Selon l'invention et comme représenté aux figures 1 à 3, la tige (13) du moyen amovible de blocage (12) est selon l'invention mobile par rapport à l'axe (A) de l'arbre (2) dans une direction (axe B) sensiblement perpendiculaire audit axe (A).

Selon la forme des figures 1 à 3, l'arbre (2) (montré en partie à la figure 9) présente un creux ou un orifice (14) avec un axe B s'étendant dans une direction perpendiculaire à l'axe de rotation (A) de l'arbre (2). L'élément support (5) comprend une pièce ou extension (5D) (extension portée par la partie 5B qui s'étend dans un plan perpendiculaire à l'axe A de l'arbre 2) avec une ouverture ou un passage (15) (dans la forme représentée deux passages 15 co-axiaux) pour coopérer avec le moyen amovible de blocage (12) ou plus exactement la tige 13. Le moyen amovible de blocage (12) comprend au moins une tige (13) adaptée pour s'étendre dans le creux ou orifice (14) de l'arbre (2) et dans l'ouverture ou passage (15) de la pièce (5D) attachée à l'élément support (5). Dans cette position, le moyen amovible de blocage (12) s'oppose sensiblement à toute rotation de l'arbre (2) par rapport à l'élément support (5). La tige 13 traverse avantageusement l'arbre 2 pour qu'une première partie et une deuxième partie de la tige s'étendent à l'extérieur de la pièce 5D. Cette pièce 5D a par exemple la forme d'un anneau 5DE relié à la partie 5B du support 5 par des pattes 5DA,5DB présentant chacune un trou ou passage 15. Les pattes 5DA et 5DB sont séparées l'une de l'autre pour définir entre elles une fenêtre qui peut être utile pour avoir accès à une tête de graissage du roulement 6.

Le roulement 6 comprend un manchon extérieur 61 et un manchon intérieur 62, ce dernier s'étendant hors du manchon 61. L'arbre 2 est destiné à s'insérer dans le manchon intérieur, tandis que le manchon extérieur 61 est rendu solidaire du plat 5B du support 5. Les manchons intérieur 62 et extérieur 61 sont insérés dans l'espace formé entre les pattes 5DA et 5DB. Le manchon extérieur étant fixe par rapport aux pattes 5DA,5DB, tandis que le manchon intérieur 62 s'étend hors de l'anneau 5DE. Ce roulement 6 assure un placement correct de l'arbre 2 par rapport au support 5. Le manchon intérieur 62 présente une partie formant une protubérance par rapport au manchon extérieur, cette partie en protubérance présentant deux passages co-axiaux 62A,62B qui peuvent être placés dans le prolongement axial des ouvertures 15 des pattes 5DA,5DB, pour permettre le placement de la tige 13.

La pièce (5D) attachée à l'élément support (5) comprend ou définit un manchon ou logement définissant un passage central pour l'arbre (2) et son roulement (6), ledit manchon ou logement présentant au moins une ouverture ou une encoche (15) adaptée pour reprendre au moins une partie de la tige (13) du moyen amovible de blocage (12) lorsque cette dernière s'étend dans le creux ou l'orifice (14) de l'arbre (2), dans la position où le moyen amovible de blocage (12) s'oppose sensiblement à toute rotation de l'arbre (2) par rapport à l'élément support (5).

Le dispositif parechute 11 est par exemple obtenu de la manière suivante.

La pièce 10 du bloc ressort 1 associée à l'extrémité 7B du ressort de torsion 7 présente un creux livrant passage à l'arbre 2. Cette pièce 10 est attachée au support 5 (partie 5B) par un élément pivot 50, 50A,50B, et par un système 51 coopérant avec une boutonnière 5G de support 5. La boutonnière 5G a la forme d'un secteur annulaire centré par rapport à l'axe du pivot 50, axe parallèle à l'axe de l'arbre 2. La pièce 10 du bloc ressort 1 peut ainsi pivoter par rapport à l'axe C du pivot 50. Le pivotement de la pièce 10 est limité par le glissement de la partie cylindrique 51A dans la glissière 5G, cette partie 51A étant située entre deux têtes 51B,51C glissant respectivement sur une des faces de la partie ou plat 5B du support 5.

La pièce de blocage 32 est montée à pivotement au support 5. L'axe de pivotement de la pièce 32 correspond à l'axe de pivotement C de la pièce 10 du bloc ressort 1. Le pivotement de la pièce 32 se fait à l'encontre de l'action d'un ressort 60, ledit ressort 60 exerçant un effort tendant à pousser un bras 32A de la pièce de blocage 32 vers la roue dentée 33, pour amener la dent 16 dans un évidement entre deux dents successives 33A de la roue 33. Le bras 32A présente un plat 32P prenant appui sur la surface extérieure cylindrique de la pièce 10.

Lors de la mise sous tension du ressort hélicoïdal 7, dès que l'effort exercé est supérieur à celui du ressort de rappel 60 (voir figures 12 et 13), la pièce 10 subit un pivotement dans le sens R, pour amener ainsi le bras 32A dans une position écartée de la roue dentée 33, de manière à ce que la dent 16 ne s'étende plus dans un évidement entre deux dents 33A de la roue 33.

Lors d'un accident au niveau du ressort hélicoïdal 7 (voir figures 14 et 15), le ressort 7 n'exerce plus d'effort sur la pièce 10 dans le sens R, de sorte que l'effort de rappel du ressort de rappel 60 agit sur le bras 32A et sur son plat 32P, pour activer un pivotement de pièce 5D dans le sens R1 (sens contraire à R), et pour amener la dent 16 dans un évidement de la roue 33, et ainsi bloquer toute rotation de l'arbre 2 par rapport au support 5 et ainsi empêcher la chute de la porte sectionnelle.

L'ensemble selon l'invention (voir figure 16) peut également se présenter sous la forme d'un arbre 2 associé au voisinage de ses deux extrémités d'un support 5, 5bis, les supports 5,5bis étant éventuellement attaché entre eux par un profilé de montage. L'arbre est alors associé à deux blocs ressorts 1, Ibis, l'un associé au support 5, l'autre étant associé au support 5bis. L'arbre 2 peut également être associé à un ou des tambours 3. Les supports 5,5bis sont avantageusement reliés entre eux par un profilé 59. L'extrémité inférieure 4I des câbles 4 est attachée à des pattes 600 d'un panneau inférieur 610. L'ensemble suivant l'invention est alors monté entre les deux supports verticaux 620 de la porte sectionnelle. En libérant les moyens de blocage 12 amovibles (après avoir attaché les cables aux pattes), les tambours enroulent le câble pour assurer un mouvement des panneaux vers le haut.

L'invention a également pour objet un procédé de bandage par torsion d'un ressort (7) d'un ensemble suivant l'invention. Dans ce procédé,
- on utilise un ensemble selon l'invention avec son bloc ressort (1) non mis sous tension par torsion, et avec le premier élément (8) en position de non serrage par rapport à l'arbre (2),
- on place le moyen amovible de blocage (12) dans sa position de blocage ou de verrouillage, pour s'opposer sensiblement à toute rotation relative de l'arbre (2) par rapport à l'élément support (5),
- on maintient en position le premier élément (8) du bloc ressort (1) par rapport à une base, de manière à limiter ou éviter sensiblement toute rotation relative du premier élément (8) par rapport à la base,
- on associe au moins une partie ou une extrémité de l'arbre (2) ou une pièce solidaire de l'arbre (2) à un moyen de mise en rotation de l'arbre (2) par rapport audit premier élément (8) maintenu en position par rapport à la base,
- on met en rotation l'arbre (2) par rapport audit premier élément (8) du bloc ressort (1), jusqu'à obtention d'un bandage par torsion du ressort (7) supérieur à ou sensiblement égal à un bandage par torsion déterminé, et
- une fois obtention d'un bandage par torsion supérieur ou sensiblement égal à un bandage par torsion déterminé, on serre le premier élément (8) du bloc ressort (1) sur l'arbre (2) pour amener ledit premier élément (8) dans une position de serrage s'opposant sensiblement à toute rotation dudit premier élément (8) par rapport à l'arbre (2).

L'ensemble ainsi obtenu est prêt à l'emploi. Toutefois vu la facilité de mise sous tension, il est utile d'utiliser le banc de mise sous tension également en tant que banc de test, pour vérifier le travail correct du ressort et des pièces en mouvement. Ceci permet également de vérifier la présence ou non d'un gros défaut de fabrication au niveau du ressort lors d'une mise sous tension. Cette mise sous tension peut éventuellement être une mise sous une tension de ressort supérieure à la tension désirée, avant de la ramener à la tension désirée. Lors d'un test de vérification, on place avantageusement un tambour sur l'arbre, tambour qui est associé à un câble. On maintient en position le support 5 par rapport à une base, avant de déplacer le moyen amovible de blocage. On mesure alors l'effort de traction réel opéré lors de l'enroulement du câble et on vérifie le couple effectif du ressort, par rapport au couple désiré. Ceci est particulièrement utile lorsque l'arbre 2 est associé à deux blocs ressort de torsion 1,1bis, puisqu'un bloc ressort pourrait ne pas générer le même couple ou effort lors de la mise en rotation des tambours 3.

Il est ainsi possible de vérifier que l'effort théorique ou le couple théorique générer par le ou les blocs ressorts correspond de manière réelle à l'effort théorique ou couple théorique souhaité, en particulier pour une porte sectionnelle donnée. Dans la négative il est facile d'ajuster la torsion des ressorts, pour obtenir l'effort ou le couple effectivement désiré avec une grande précision (erreur de moins de 10%, voire moins de 5%), et non un effort ou couple théorique déterminé par des calculs ou formules.

Ceci permet de garantir un bon fonctionnement d'un ensemble suivant l'invention, avec le ressort de torsion bandé avec la force ou effort souhaité, avant de l'envoyer au client ou sur le site de montage de la porte sectionnelle. Ceci permet d'éviter de devoir démonter un dispositif à ressort de torsion après l'avoir monté sur un site, pour modifier l'effort de torsion du ressort sur site.

L'invention a également pour objet un procédé de montage d'une porte sectionnelle utilisant un ensemble suivant l'invention, dans lequel on monte des profilés pour former au moins un châssis et des guides pour galets de panneaux formant la porte sectionnelle,
dans lequel, si l'arbre (2) de l'ensemble n'est pas muni d'un tambour (3), on monte un tambour (3) sur ledit arbre,
dans lequel on monte sur un profilé du châssis l'ensemble avec tambour (3) avec le moyen amovible de blocage (12) en position de blocage,
dans lequel on relie au moins un panneau de la porte sectionnelle à un câble (4) attaché au tambour (3) de l'ensemble, et
dans lequel on retire le moyen amovible de blocage (12), de manière à ce que la tension par torsion du ressort (7) permette une rotation du tambour (3) et un enroulement du câble (4) sur celui-ci, de manière à assurer une aide au moins partielle au déplacement vertical de la porte sectionnelle.

## Revendications

1. Ensemble pour porte sectionnelle associée à au moins un bloc ressort (1) agissant sur un arbre (2) avec un tambour (3) associé à un câble (4) attaché à au moins une partie de la porte sectionnelle pour assurer une aide au moins partielle au déplacement vertical de la porte sectionnelle par rapport à son châssis,
ledit ensemble comprenant :
- ledit arbre (2) avec au moins une partie (20) associable audit tambour (3) pour un câble (4), ledit arbre (2) présentant un axe central (A) correspondant à son axe de rotation,
- au moins un élément support (5) comportant une première partie (5A) associable à un profilé du châssis, et une deuxième partie (5B) présentant une ouverture (5C) livrant passage à l'arbre (2);
- une pièce (6) avec un roulement monté sur l'arbre (2), ladite pièce (6) étant reliée à la deuxième partie (5B) de l'élément support (5) pour assurer un positionnement de l'arbre (2) par rapport à l'ouverture (5C) de la deuxième partie (5B) au moins lors de la rotation de l'arbre (2) par rapport à l'élément support (5);
- ledit bloc ressort (1) à torsion avec un ressort (7) mis sous tension par torsion, ledit ressort (7) à torsion s'étendant entre (a) une première extrémité (7A) associée à un premier élément (8) du bloc ressort (1) attaché à l'arbre (2) par un moyen de fixation (9) mobile entre une position de serrage dans laquelle le premier élément (8) est solidaire de l'arbre (2) et une position de non serrage permettant au moins une rotation relative entre ledit premier élément (8) et l'arbre (2), et (b) une deuxième extrémité (7B) opposée à la première (7A), ladite deuxième extrémité (7B) étant associée à un deuxième élément (10) du bloc ressort (1) attaché mobile en rotation par rapport audit support (5),
- un dispositif parechute (11) bloquant ou limitant la rotation de l'arbre (2) par rapport à l'élément support (5) lors d'une réduction de la tension par torsion du ressort (7) à une valeur de tension inférieure à une tension prédéterminée, et
- un moyen mobile ou amovible de blocage (12), qui dans sa position de blocage, est adapté pour s'opposer sensiblement à toute rotation relative de l'arbre (2) par rapport à l'élément support (5),
**caractérisé en ce que** le moyen mobile ou amovible de blocage est un moyen adapté pour agir dans sa position de blocage, d'une part, sur l'élément support (5) ou une pièce (5D) attachée ou solidaire audit élément support (5), et, d'autre part, sur l'arbre (2), pour s'opposer sensiblement à toute rotation relative de l'arbre (2) par rapport à l'élément support (5), et
**caractérisé en ce que** l'arbre (2) ou une pièce solidaire de l'arbre (2) présente un creux ou un orifice (14) avec un axe s'étendant dans une direction perpendiculaire à l'axe de rotation (A) de l'arbre (2),
**en ce que** l'élément support (5) comprend une pièce (5D) avec une ouverture ou un passage ou une encoche (15) pour coopérer avec le moyen mobile ou amovible de blocage (12), et
**en ce que** le moyen mobile ou amovible de blocage (12) comprend au moins une tige (13) mobile par rapport à l'axe (A) de l'arbre (2) dans une direction sensiblement perpendiculaire audit axe (A) et adaptée pour s'étendre dans le creux ou orifice (14) de l'arbre (2) ou de la pièce solidaire de l'arbre (2) et dans l'ouverture ou passage ou encoche (15) de la pièce (5D) attachée à l'élément support (5), dans la position où le moyen amovible de blocage (12) s'oppose sensiblement à toute rotation de l'arbre (2) par rapport à l'élément support (5).

2. Ensemble suivant la revendication 1, **caractérisé en ce que** la pièce (5D) attachée à l'élément support (5) comprend un manchon définissant un passage central pour l'arbre (2), ledit manchon présentant l'ouverture ou encoche (15) adaptée pour reprendre au moins une partie de la tige (13) du moyen amovible de blocage (12) lorsque cette dernière s'étend dans le creux ou l'orifice (14) de l'arbre (2), dans la position où le moyen amovible de blocage (12) s'oppose sensiblement à toute rotation de l'arbre (2) par rapport à l'élément support (5),

3. Ensemble suivant l'une quelconque des revendications précédentes, **caractérisé en ce qu'**il comporte un tambour (3) monté sur l'arbre (2).

4. Ensemble suivant l'une quelconque des revendications précédentes, **caractérisé en ce que** dans sa position de blocage, le moyen amovible ou mobile de blocage présente une partie agissant sur l'arbre, en particulier sur un évidement, un creux ou une perforation de l'arbre, pour servir de moyen de maintien de la position relative de l'arbre par rapport à l'élément support.

5. Procédé de bandage par torsion d'un ressort (7) d'un ensemble suivant l'une quelconque des revendications précédentes, **caractérisé en ce qu'**il comporte au moins les étapes suivantes:
- on utilise un ensemble selon l'une quelconque des revendications précédentes avec son bloc ressort (1) non mis sous tension par torsion, et avec le premier élément (8) en position de non serrage par rapport à l'arbre (2),
- on place le moyen amovible de blocage (12) dans sa position de blocage, pour s'opposer sensiblement à toute rotation relative de l'arbre (2) par rapport à l'élément support (5),
- on maintient en position le premier élément (8) du bloc ressort (1) par rapport à une base, de manière à limiter ou éviter sensiblement toute rotation relative du premier élément (8) par rapport à la base,
- on associe au moins une partie ou une extrémité de l'arbre (2) ou une pièce solidaire de l'arbre (2) à un moyen de mise en rotation de l'arbre (2) par rapport audit premier élément (8) maintenu en position par rapport à la base,
- on met en rotation l'arbre (2) par rapport audit premier élément (8) du bloc ressort (1), jusqu'à obtention d'un bandage par torsion du ressort (7) supérieur à ou sensiblement égal à un bandage par torsion déterminé, et
- une fois obtention d'un bandage par torsion supérieur ou sensiblement égal à un bandage par torsion déterminé, on serre le premier élément (8) du bloc ressort (1) sur l'arbre (2) pour amener ledit premier élément (8) dans une position de serrage s'opposant sensiblement à toute rotation dudit premier élément (8) par rapport à l'arbre (2).

6. Procédé de montage d'une porte sectionnelle utilisant un ensemble suivant l'une quelconque des revendications 1 à 4, dans lequel on monte des profilés pour former au moins un châssis et des guides pour galets de panneaux formant la porte sectionnelle,
dans lequel, si l'arbre (2) de l'ensemble n'est pas muni d'un tambour (3), on monte un tambour (3) sur ledit arbre,
dans lequel on monte sur un profilé du châssis l'ensemble avec tambour (3) avec le moyen mobile ou amovible de blocage (12) en position de blocage,
dans lequel on relie au moins un panneau de la porte sectionnelle à un câble (4) attaché au tambour (3) de l'ensemble, et
dans lequel on retire le moyen amovible de blocage (12), de manière à ce que la tension par torsion du ressort (7) permette une rotation du tambour (3) et un enroulement du câble (4) sur celui-ci, de manière à assurer une aide au moins partielle au déplacement vertical de la porte sectionnelle.

7. Porte sectionnelle comprenant au moins un ensemble suivant l'une quelconque des revendications 1 à 4, ladite porte étant avantageusement montée par le procédé selon la revendication 6.

## Patentansprüche

1. Anlage für ein Sektionaltor, das mit mindestens einem Federblock (1) assoziiert ist, der auf eine Welle (2) wirkt, mit einer Trommel (3), die mit einem Kabel (4) assoziiert ist, das an mindestens einem Abschnitt des Sektionaltors angebracht ist, um eine mindestens teilweise Unterstützung der vertikalen Verschiebung des Sektionaltors in Bezug auf seinen Rahmen sicherzustellen, wobei die Anlage aufweist:
- die Welle (2) mit mindestens einem Abschnitt (20), der mit der Trommel (3) für ein Kabel (4) assoziierbar ist, wobei die Welle (2) eine zentrale Achse (A) entsprechend ihrer Drehachse aufweist,
- mindestens ein Stützelement (5), umfassend einen ersten Abschnitt (5A), der mit einem Profil des Rahmens assoziierbar ist, und einen zweiten Abschnitt (5B), der eine Öffnung (5C) aufweist, die einen Durchgang zur Welle (2) bereitstellt;
- ein Teil (6) mit einem Lager, das an der Welle (2) montiert ist, wobei das Teil (6) mit dem zweiten Abschnitt (5B) des Stützelements (5) verbunden ist, um eine Positionierung der Welle (2) in Bezug auf die Öffnung (5C) des zweiten Abschnitts (5B) mindestens bei der Drehung der Welle (2) in Bezug auf das Stützelement (5) sicherzustellen;
- den Torsionsfederblock (1) mit einer Feder (7), die durch Torsion unter Spannung gesetzt wird, wobei sich die Torsionsfeder (7) erstreckt zwischen (a) einem ersten Ende (7A), welches mit einem ersten Element (8) des Federblocks (1) assoziiert ist, das an der Welle (2) durch ein Befestigungsmittel (9) angebracht ist, welches bewegbar ist zwischen einer Verriegelungsposition, in der das erste Element (8) mit der Welle (2) fest verbunden ist, und einer Nicht-Verriegelungsposition, die mindestens eine relative Drehung zwischen dem ersten Element (8) und der Welle (2) gestattet, und (b) einem zweiten Ende (7B), das dem ersten Ende (7A) gegenüberliegt, wobei das zweite Ende (7B) mit einem zweiten Element (10) des Federblocks (1) assoziiert ist, das in Drehung bewegbar in Bezug auf die Stütze (5) angebracht ist,
- ein Fallschirmelement (11), das die Drehung der Welle (2) in Bezug auf das Stützelement (5) bei einer Verringerung der Spannung durch Torsion der Feder (7) mit einem Spannungswert unter einer vorherbestimmten Spannung blockiert oder einschränkt, und
- ein bewegbares oder abnehmbares Blockierungsmittel (12), das, in seiner Blockierungsposition, geeignet ist, im Wesentlichen jeder Drehung relativ zur Welle (2) in Bezug auf das Stützelement (5) entgegenzuwirken, **dadurch gekennzeichnet, dass**
das bewegbare oder abnehmbare Blockierungsmittel ein Mittel ist, das geeignet ist, um, in seiner Blockierungsposition, einerseits auf das Stützelement (5) oder ein Teil (5D) zu wirken, das an dem Stützelement (5) angebracht ist oder damit fest verbunden ist, und andererseits auf die Welle (2) zu wirken, um im Wesentlichen jeder Drehung relativ zur Welle (2) in Bezug auf das Stützelement (5) entgegenzuwirken, und
die Welle (2) oder ein mit der Welle (2) fest verbundenes Teil eine Vertiefung oder eine Öffnung (14) mit einer Achse aufweist, die sich in einer Richtung rechtwinklig zur Drehachse (A) der Welle (2) erstreckt,
das Stützelement (5) ein Teil (5D) mit einer Öffnung oder einem Durchgang oder einer Aussparung (15) aufweist, um mit dem bewegbaren oder abnehmbaren Blockierungsmittel (12) zusammenzuwirken, und
das bewegbare oder abnehmbare Blockierungsmittel (12) mindestens einen Stift (13) aufweist, der in Bezug auf die Achse (A) der Welle (2) in einer Richtung im Wesentlichen rechtwinklig zur Achse (A) bewegbar ist und geeignet ist, sich in der Vertiefung oder Öffnung (14) der Welle (2) oder des mit der Welle (2) fest verbundenen Teils und in der Öffnung oder dem Durchgang oder der Aussparung (15) des Teils (5D) zu erstrecken, das an dem Stützelement (5) angebracht ist, in der Position, wo das bewegbare oder abnehmbare Blockierungsmittel (12) im Wesentlichen jeder Drehung der Welle (2) in Bezug auf das Stützelement (5) entgegenwirkt.

2. Anlage nach Anspruch 1, **dadurch gekennzeichnet, dass** das Teil (5D), das an dem Stützelement (5) angebracht ist, eine Manschette aufweist, die einen zentralen Durchgang für die Welle (2) definiert, wobei die Manschette die Öffnung oder Aussparung (15) aufweist, die geeignet ist, mindestens einen Abschnitt des Stifts (13) des abnehmbaren Blockierungsmittels (12) aufzunehmen, wenn sich dieser Letztere in die Vertiefung oder Öffnung (14) der Welle (2) erstreckt, in der Position, wo das abnehmbare Blockierungsmittel (12) im Wesentlichen jeder Drehung der Welle (2) in Bezug auf das Stützelement (5) entgegenwirkt.

3. Anlage nach einem der vorhergehenden Ansprüche, **dadurch gekennzeichnet, dass** sie eine Trommel (3) aufweist, die an der Welle (2) montiert ist.

4. Anlage nach einem der vorhergehenden Ansprüche, **dadurch gekennzeichnet, dass**, in seiner Blockierungsposition, das abnehmbare oder bewegbare Blockierungsmittel einen Abschnitt aufweist, der auf die Welle wirkt, insbesondere auf eine Ausnehmung, eine Vertiefung oder eine Perforierung der Welle, um das Mittel zum Halten der relativen Position der Welle in Bezug auf das Stützelement zu bedienen.

5. Verfahren zum Verspannen einer Anlage nach einem der vorhergehenden Ansprüche durch die Torsion einer Feder (7), **dadurch gekennzeichnet, dass** es mindestens die folgenden Schritte umfasst:
- Verwenden einer Anlage nach einem der vorhergehenden Ansprüche mit ihrem Federblock (1), der nicht unter eine Spannung durch Torsion gesetzt wird, und mit dem ersten Element (8) in einer Nicht-Verriegelungsposition in Bezug auf die Welle (2),
- Platzieren des abnehmbaren Blockierungsmittels (12) in seine Blockierungsposition, um im Wesentlichen jeder Drehung relativ zur Welle (2) in Bezug auf das Stützelement (5) entgegenzuwirken,
- Halten des ersten Elements (8) des Federblocks (1) in Position in Bezug auf eine Basis, um im Wesentlichen jede Drehung relativ zum ersten Element (8) in Bezug auf die Basis einzuschränken oder zu vermeiden,
- Assoziieren mindestens eines Abschnitts oder eines Endes der Welle (2) oder eines mit der Welle (2) fest verbundenen Teils mit einem Mittel zum Versetzen der Welle (2) in Drehung in Bezug auf das erste Element (8), das in Bezug auf die Basis in Position gehalten wird,
- Versetzen der Welle (2) in Drehung in Bezug auf das erste Element (8) des Federblocks (1) bis zum Erhalten eines Verspannens durch Torsion der Feder (7) größer als ein vorgegebenes Verspannen oder im Wesentlichen gleich einem vorgegebenen Verspannen durch Torsion, und
- sobald ein Verspannen durch Torsion größer als ein vorgegebenes Verspannen oder im Wesentlichen gleich einem vorgegebenen Verspannen durch Torsion erhalten wird, Verriegeln des ersten Elements (8) des Federblocks (1) an der Welle (2), um das erste Element (8) in eine Verriegelungsposition zu führen, die im Wesentlichen jeder Drehung des ersten Elements (8) in Bezug auf die Welle (2) entgegenwirkt.

6. Verfahren zum Montieren eines Sektionaltors unter Verwendung einer Anlage nach einem der Ansprüche 1 bis 4, wobei Profile montiert werden, um mindestens einen Rahmen und Führungen für Rollen der Paneele zu bilden, die das Sektionaltor bilden, wobei,
wenn die Welle (2) der Anlage nicht mit einer Trommel (3) ausgestattet ist, eine Trommel (3) an der Welle angebracht wird,
wobei an einem Profil des Rahmens die Anlage mit der Trommel (3) mit dem bewegbaren oder abnehmbaren Blockierungsmittel (12) in der Blockierungsposition montiert wird,
wobei mindestens ein Paneel des Sektionaltors mit einem Kabel (4) verbunden wird, das an der Trommel (3) der Anlage angebracht wird, und
wobei das abnehmbare Blockierungsmittel (12) zurückgezogen wird, damit die Spannung durch Torsion der Feder (7) eine Drehung der Trommel (3) und ein Aufwickeln des Kabels (4) auf dieser gestattet, um eine mindestens teilweise Unterstützung der vertikalen Verschiebung des Sektionaltors sicherzustellen.

7. Sektionaltor, umfassend mindestens eine Anlage nach einem der Ansprüche 1 bis 4, wobei das Tor vorzugsweise durch das Verfahren nach Anspruch 6 montiert wird.

## Claims

1. Assembly for a sectional door associated with at least one spring unit (1) acting on a shaft (2) with a drum (3) associated with a cable (4) attached to at least one part of the sectional door to provide at least partial assistance in the vertical movement of the sectional door relative to its frame,
said assembly comprising :
- said shaft (2) with at least one part (20) associable with said drum (3) for a cable (4), said shaft (2) having a central axis (A) corresponding to its axis of rotation,
- at least one support element (5) comprising a first part (5A) that can be associated with a profile of the frame, and a second part (5B) having an opening (5C) through which the shaft (2) passes;
- a part (6) with a bearing mounted on the shaft (2), said part (6) being connected to the second part (5B) of the support element (5) to ensure that the shaft (2) is positioned relative to the opening (5C) in the second part (5B) at least when the shaft (2) rotates relative to the support element (5);
- said torsion spring unit (1) with a spring (7) tensioned by torsion, said torsion spring (7) extending between (a) a first end (7A) associated with a first element (8) of the spring unit (1) attached to the shaft (2) by fastening means (9) movable between a clamping position in which the first element (8) is integral with the shaft (2) and a non-clamping position allowing at least one relative rotation between said first element (8) and the shaft (2), and (b) a second end (7B) opposite the first (7A), said second end (7B) being associated with a second element (10) of the spring unit (1) attached so as to be rotatable relative to said support (5),
- a fall prevention device (11) blocking or limiting the rotation of the shaft (2) relative to the support element (5) when the tension by torsion of the spring (7) is reduced to a tension value below a predetermined tension, and
- a movable or removable locking means (12), which in its locking position is adapted to substantially oppose any relative rotation of the shaft (2) with respect to the support element (5),
**characterised in that** the movable or removable locking means is a means adapted to act in its locking position, on the one hand, on the support element (5) or a part (5D) attached to or integral with said support element (5), and, on the other hand, on the shaft (2), to substantially oppose any relative rotation of the shaft (2) with respect to the support element (5), and
**characterised in that** the shaft (2) or a part integral with the shaft (2) has a hollow or an orifice (14) with an axis extending in a direction perpendicular to the axis of rotation (A) of the shaft (2),
**in that** the support element (5) comprises a part (5D) with an opening or a passage or a notch (15) for cooperating with the movable or removable locking means (12), and
**in that** the movable or removable locking means (12) comprises at least one rod (13) movable relative to the axis (A) of the shaft (2) in a direction substantially perpendicular to said axis (A) and adapted to extend into the hollow or orifice (14) of the shaft (2) or of the part integral with the shaft (2) and into the opening or passage or notch (15) of the part (5D) attached to the support element (5), in the position where the removable locking means (12) substantially prevents any rotation of the shaft (2) with respect to the support element (5).

2. Assembly according to claim 1, **characterised in that** the part (5D) attached to the support element (5) comprises a sleeve defining a central passage for the shaft (2), said sleeve having the opening or notch (15) adapted to take up at least part of the rod (13) of the removable locking means (12) when the latter extends into the hollow or orifice (14) of the shaft (2), in the position where the removable locking means (12) substantially opposes any rotation of the shaft (2) with respect to the support element (5).

3. Assembly according to any one of the preceding claims, **characterised in that** it comprises a drum (3) mounted on the shaft (2).

4. Assembly according to any one of the preceding claims, **characterised in that** in its locking position, the removable or movable locking means has a part acting on the shaft, in particular on a recess, hollow or perforation of the shaft, to serve as a means of maintaining the relative position of the shaft with respect to the support element.

5. A method of tensioning by torsion a spring (7) of an assembly according to any one of the preceding claims, **characterised in that** it comprises at least the following steps:
- an assembly according to any one of the preceding claims is used with its spring unit (1) not tensioned by torsion, and with the first element (8) in a non-tightened position with respect to the shaft (2),
- the removable locking means (12) is placed in its locking position, to substantially oppose any relative rotation of the shaft (2) with respect to the support element (5),
- the first element (8) of the spring unit (1) is held in position relative to a base, so as to limit or substantially prevent any relative rotation of the first element (8) relative to the base,
- at least one part or one end of the shaft (2) or a part integral with the shaft (2) is associated with a means of rotating the shaft (2) relative to said first element (8) held in position relative to the base,
- the shaft (2) is rotated relative to said first element (8) of the spring assembly (1) until obtaining a tension by torsion of the spring (7) greater than or substantially equal to a predetermined tension by torsion, and
- once a tension by torsion greater than or substantially equal to a given tension by torsion has been obtained, the first element (8) of the spring assembly (1) is tightened on the shaft (2) to bring said first element (8) into a tightening position substantially opposing any rotation of said first element (8) with respect to the shaft (2).

6. Method of assembling a sectional door using an assembly according to any one of the claims 1 to 4, in which profiles are mounted to form at least one frame and guides for rollers of panels forming the sectional door,
in which, if the shaft (2) of the assembly is not provided with a drum (3), a drum (3) is mounted on said shaft,
in which the assembly with drum (3) is mounted on a profile of the frame with the movable or removable locking means (12) in the locking position,
in which at least one panel of the sectional door is connected to a cable (4) attached to the drum (3) of the assembly, and
in which the removable locking means (12) is removed, so that the tension by torsion of the spring (7) allows a rotation of the drum (3) and a winding of the cable (4) thereon, so as to provide at least partial assistance with vertical movement of the sectional door.

7. Sectional door comprising at least one assembly according to any one of the claims 1 to 4, said door advantageously being assembled by the process according to claim 6.
